# FASCICULE DE BREVET EUROPEEN

(11) **EP 1 014 230 B1**
(45) Date de publication et mention de la délivrance du brevet: **09.12.2009**
(21) Numéro de dépôt: 98123823.1
(22) Date de dépôt: 15.12.1998
(51) Int. Cl.: G04C 10/00, G04G 19/08, G04G 3/04

(54) **Pièce d'horlogerie comportant une génératrice d'énergie électrique**
Zeitmessgerät mit Generator zur Erzeugung elektrischer Energie
Timepiece having an electrical energy generator

(43) Date de publication de la demande: 28.06.2000
(73) Titulaire: Frédéric Piguet S.A., 1348 Le Brassus (CH)
(72) Inventeur: Zaugg, Alain, 1348 Le Brassus (CH); Farine, Pierre-André, 2003 Neuchâtel (CH); Wattenhofer, Jean-Pierre, 2000 Neuchâtel (CH)
(74) Mandataire: Balsters, Robert

(56) Documents cités:
- CH-A- 570 651
- CH-A- 686 332
- US-A- 4 448 543
- PATENT ABSTRACTS OF JAPAN vol. 002, no. 051 (E-026), 12 avril 1978 & JP 53 013468 A (SEIKO EPSON CORP), 7 février 1978

## Description

La présente invention est relative à une pièce d'horlogerie mue par une source d'énergie mécanique et, en particulier, à une telle pièce d'horlogerie dont la marche est régulée par un circuit d'asservissement électronique.

Une telle pièce d'horlogerie est par exemple décrite dans le brevet suisse CH 686 332. Dans celle pièce d'horlogerie, la source d'énergie mécanique, comprenant un ressort de barillet, est couplée mécaniquement au rotor d'une génératrice d'énergie électrique de manière à provoquer la rotation de ce rotor à une vitesse supérieure à une vitesse de consigne déterminée.

Cette pièce d'horlogerie comporte en outre un circuit d'asservissement de la vitesse de rotation du rotor alimenté par l'énergie électrique fournie par la génératrice. Ce circuit d'asservissement comporte un transistor qui court-circuite la bobine de la génératrice et freine ainsi le rotor jusqu'à une vitesse inférieure à la vitesse de consigne lorsqu'un comparateur indique que le rotor est en avance par rapport à sa position angulaire théorique.

Cette pièce d'horlogerie ne comporte ni pile ni accumulateur puisque l'alimentation de ses circuits électroniques est assurée par l'énergie électrique fournie par sa génératrice dont le rotor est relié à la source d'énergie mécanique constituée par le ressort de barillet semblable à celui utilisé dans les pièces d'horlogerie mécaniques classiques. Ceci représente un net avantage par rapport à une pièce d'horlogerie électronique classique dont les circuits sont alimentés par une pile ou un accumulateur dont la durée de vie est limitée.

Les circuits électroniques de la pièce d'horlogerie sont alimentés par une tension continue fournie par un circuit de redressement de la tension alternative produite par la génératrice. La valeur de cette tension continue, qui dépend de la valeur de la tension alternative, doit évidemment être en permanence suffisante pour que les circuits électroniques fonctionnent correctement.

La pièce d'horlogerie décrite dans ce brevet suisse CH 686 332 présente la même précision qu'une pièce d'horlogerie à mouvement à quartz grâce au fait que la génératrice est asservie électriquement par rapport à des impulsions de référence produites par des moyens de référence comprenant un oscillateur à quartz.

Toutefois, l'oscillateur à quartz équipant cette pièce d'horlogerie présente typiquement des déviations dues aux variations de température ambiante. Ceci engendre une instabilité des moyens de référence qui se répercute sur l'asservissement de la pièce d'horlogerie et affecte ainsi la précision de la marche de celle-ci.

Un but de la présente invention est ainsi de pallier cet inconvénient et de proposer ainsi une pièce d'horlogerie du type décrit dans le brevet CH 686 332 dont la précision de la marche est améliorée.

L'énergie électrique fournie par la génératrice de la pièce d'horlogerie selon la présente invention étant limitée, il est par ailleurs nécessaire d'assurer que la pièce d'horlogerie, et en particulier son électronique soit constamment et suffisamment alimentée. En effet, l'enclenchement de l'électronique nécessaire à la compensation des variations thermiques engendre une augmentation de la consommation de l'énergie électrique fournie par la génératrice. Cette augmentation peut fortement compromettre le fonctionnement de l'asservissement de la pièce d'horlogerie.

Un autre but de la présente invention est ainsi d'assurer une alimentation adéquate des circuits électroniques de la pièce d'horlogerie malgré l'augmentation de la consommation d'énergie nécessaire à la compensation des variations thermiques.

A cet effet la présente invention a pour objet la pièce d'horlogerie dont les caractéristiques sont énumérées dans la revendication 1.

La solution préconisée par la présente invention permet ainsi d'améliorer la précision de la marche de cette pièce d'horlogerie tout en assurant une alimentation correcte et suffisante de son électronique.

D'autres caractéristiques et avantages de la présente invention apparaîtront à la lecture de la description qui va suivre, faite en se référant aux dessins annexés, donnés uniquement à titre d'exemple, et dans lesquels :
- la figure 1 montre un schéma général simplifié d'une pièce d'horlogerie selon l'invention;
- la figure 2 est un schéma d'un circuit de compensation thermique utilisé dans la pièce d'horlogerie de la figure 1; et
- la figure 3 présente un diagramme de l'évolution de la tension continue Ua délivrée aux bornes du circuit de redressement peu avant, pendant et peu après la mesure de compensation thermique.

On va tout d'abord se référer à la figure 1 qui représente un schéma général simplifié d'une pièce d'horlogerie selon l'invention. Il est à noter que la partie de ce schéma concernant le circuit d'asservissement de la vitesse de rotation de la génératrice de cette pièce d'horlogerie ne sera pas décrite en détail ici, l'homme du métier pouvant sans peine construire ce dispositif d'asservissement en se référant à la description du brevet CH 686 332 cité en préambule. Toutefois, pour rendre plus facile la compréhension de la présente invention, on rappellera brièvement ici les éléments essentiels du schéma et du fonctionnement de ce circuit d'asservissement.

La pièce d'horlogerie 1 selon l'invention comporte une source d'énergie mécanique formé par un barillet 2 logeant un ressort 21 de type usuel dans la technique horlogère, à remontage manuel ou automatique.

Le barillet 2 est couplé mécaniquement au rotor 31 d'une génératrice électrique 3 par l'intermédiaire d'un train d'engrenage 4 symbolisé par des traits mixtes.

La génératrice 3 comporte une bobine 32 aux bornes 3a et 3b de laquelle est engendrée une tension alternative Ug lorsque le rotor 31 est entraîné en rotation, ce rotor étant porteur d'un ou plusieurs aimants permanents engendrant un champ magnétique symbolisé par une flèche sur la figure 1 et avec lequel la bobine 32 est couplée magnétiquement.

Les bornes 3a et 3b de la bobine 32 sont connectées à un circuit de redressement 5 dont les bornes de sortie 5a et 5b fournissent une tension continue Ua à partir de la tension alternative Ug et destinée à alimenter les divers circuits électroniques de la pièce d'horlogerie 1.

Le circuit de redressement 5 ne sera pas décrit en détail ici, car il peut être semblable à n'importe lequel des circuits de redressement bien connus de l'homme du métier. On mentionnera notamment que la demande de brevet EP 0 848 306 décrit un exemple d'un tel circuit de redressement pour une pièce d'horlogerie du type décrit dans le brevet CH 686 332. De manière générale, ce circuit de redressement 5 comporte un condensateur de filtrage branché entre ses bornes de sortie 5a et 5b et qui n'a pas été représenté.

Des aiguilles 6 ou tout autre moyen classique d'affichage mécanique de l'heure, sont couplés mécaniquement au train d'engrenage 4 afin de permettre l'affichage de l'heure courante. Un ou plusieurs dispositifs d'affichage annexes de la date, du jour et/ou d'autres indications horaires peuvent éventuellement être prévus.

La pièce d'horlogerie 1 comporte également un mécanisme de mise à l'heure des aiguilles 6 et, le cas échéant, de correction du ou des dispositifs d'affichage annexes, qui n'a pas été représenté car il peut être semblable à n'importe lequel des divers mécanismes de ce genre qui sont bien connus de l'homme du métier.

La vitesse de rotation des aiguilles 6 est maintenue à une valeur moyenne constante grâce à un circuit d'asservissement 7 de la vitesse de rotation du rotor 31 à une vitesse de consigne Vc.

Comme décrit dans le brevet CH 686 332, les composants du circuit d'asservissement 7 sont conçus pour régler la vitesse de rotation du rotor 31, de manière que les aiguilles 6 tournent à la vitesse requise d'indication juste de l'heure, lorsque le rotor 31 tourne à la vitesse de consigne Vc. Celle-ci est par exemple de sept tours par seconde.

Le circuit d'asservissement 7 comporte un oscillateur 71 piloté par un quartz 8 de type horloger et un diviseur de fréquence. 72 à taux de division ajustable ramenant la fréquence de cet oscillateur 71 à une valeur utilisable par un bloc fonctionnel 73 qui commande la grille d'un composant semi-conducteur 74, par exemple un transistor MOS de type n.

Ce dernier est branché par son circuit principal aux bornes 3a et 3b de la bobine 32 de la génératrice 3. Par conséquent, ce composant semi-conducteur 74, lorsqu'il est rendu conducteur, permet de court-circuiter la bobine 32 et de produire ainsi un effet de freinage sur le mouvement de rotation du rotor 31 de la génératrice 3.

Les caractéristiques constructives ainsi que les fonctionnalités des divers éléments que l'on vient de décrire sont conçus de telle façon que :
(i) la vitesse moyenne de rotation du roter 31 soit supérieure à la vitesse de consigne Vc, tant que le ressort de barillet 21 n'est pas presque complètement désarmé, à condition que la bobine 32 ne soit pas court-circuitée par le composant semi-conducteur 74, et que
(ii) la vitesse moyenne de rotation du rotor 31 soit inférieure à la vitesse de consigne Vc, si la bobine 32 est court-circuitée et ce même lorsque le ressort de barillet 21 est complètement remonté et que le couple moteur qu'il fournit a une valeur maximale.

On notera par ailleurs que dans le cadre de la présente invention, les éléments et fonctionnalités brièvement énumérés ci-dessus pourraient être réalisés éventuellement d'autres façons que celle décrite, pourvu que la vitesse de rotation de la génératrice 3 soit régulée correctement comme indiqué ci-dessus. Cette régulation doit donc être faite en fonction de la vitesse de consigne Vc requise (déterminée par l'indication juste de l'heure par les aiguilles 6) par l'intermédiaire de freinages successifs de la génératrice 3 dus à des mises en court-circuit répétées de la bobine 32 de cette dernière.

Un signal de commande de freinage SF qui circule sur une ligne 75 entre le bloc fonctionnel 73 et la grille du composant semi-conducteur 74 est de type logique et dans l'exemple représenté, on admet que ce signal est à l'état logique "0" tant que la pièce d'horlogerie n'avance pas, c'est à dire tant que la vitesse moyenne du rotor 31 est inférieure à la vitesse de consigne Vc. Dans ces conditions, le composant semi-conducteur 74 reste bloqué et le rotor 31 n'est pas freiné.

En revanche, tant que la pièce d'horlogerie avance ou que la vitesse moyenne du rotor 31 est supérieure à la vitesse de consigne Vc, le signal de commande de freinage SF peut être formé d'impulsions de durées déterminées commençant au début de chaque alternance, par exemple positive, de la tension Ug aux bornes 3a et 3b de la bobine 32 tel que cela est par exemple décrit dans le brevet suisse CH 686 332. Les alternances de la tension Ug sont détectée par le bloc fonctionnel 73 sur une ligne 76 connectée entre la borne 3a de la bobine 32 et le bloc fonctionnel 73. Pendant chacune de ces impulsions du signal de commande de freinage SF, celui-ci est à l'état logique "1" rendant conducteur le composant semi-conducteur 74 et freinant le rotor 31.

De manière à améliorer la précision de marche de la pièce d'horlogerie, celle-ci comporte en outre, selon la présente invention, un circuit de compensation thermique 9 couplé au circuit diviseur de fréquence 72 du circuit d'asservissement 7. Ce circuit de compensation 9 permet l'ajustement en température de la marche de la pièce d'horlogerie 1 en compensant les influences des variations de température auxquelles est soumis le quartz 8.

Des dispositifs de compensation thermiques sont connus de l'homme du métier. On citera notamment à titre d'exemple, le brevet EP 0 406 174 qui décrit un capteur de température intégré pouvant aisément être adapté pour permettre une mesure de compensation thermique d'un quartz.

Le circuit de compensation thermique 9, illustré schématiquement à la figure 1, comporte un capteur de température 91 sensible à la température environnante, un circuit de référence 92 délivrant un signal de référence et un convertisseur analogique-numérique 93 fournissant une grandeur numérique représentative de la température. Le capteur de température 91 et le circuit de référence 92 délivrent respectivement des signaux à des fréquences F_{T} et F_{réf}, dont le rapport est converti par le convertisseur 93 en un nombre N_{T}. Ce nombre N_{T} est intégré au facteur d'inhibition du diviseur de fréquence 72 afin de permettre l'ajustement de la fréquence des impulsions délivrées à la sortie du circuit diviseur de fréquence 73.

La figure 2 permet d'exposer brièvement le principe de fonctionnement du circuit de compensation thermique 9 de la figure 1 dont de plus amples détails peuvent être trouvés dans le brevet EP 0 406 174.

Comme cela a déjà été mentionné, le capteur de température 91 et le circuit de référence 92 produisent des signaux aux fréquences F_{T} et F_{réf} respectivement. Ces signaux sont produits à la sortie d'un oscillateur commandé en courant (CCO) 901. Cet oscillateur 901 est commandé en courant au travers d'un dispositif interrupteur SW par des courants I_{T} et I_{réf}. A cet effet, deux sources de courants produisent respectivement un courant I_{T} strictement proportionnel à la température absolue et un courant I_{VBE} décroissant linéairement avec la température tel que la somme des courants I_{T} et I_{VBE}, lorsque le dispositif interrupteur SW est fermé, constitue un courant de référence I_{réf}. Le rapport des fréquences F_{T} et F_{réf} délivrées par l'oscillateur commandé en courant 901 qui sera mesuré par la partie numérique 93 du circuit de compensation thermique 9 est donné par :${F}_{T} / {F}_{réf} = {I}_{T} / \left({I}_{T}+{I}_{VBE}\right)$

Le convertisseur analogique-numérique 93 reçoit ainsi séquentiellement les deux fréquences F_{T} et F_{réf}, en parallèle avec une fréquence F_{CK} émanant d'un étage du circuit diviseur de fréquence 72 du circuit d'asservissement 7. Le convertisseur analogique-numérique 93 comprend un compteur-décompteur 931, un compteur à présélection 932, des premier et deuxième détecteurs de zéro 933 et 934, une mémoire 935 et un circuit d'interface 936.

Le compteur-décompteur 931 a pour fonction d'intégrer, dans un sens, la fréquence d'entrée F_{T} puis, dans l'autre sens, la fréquence de référence F_{réf} jusqu'à zéro. Il joue le même rôle que l'intégrateur de tension dans un convertisseur double rampe classique. Le contenu de ce compteur-décompteur 931 est représenté par une variable N_{M}.

Le compteur à présélection 932 compte les impulsions de fréquence F_{CK}. Le contenu de ce compteur 932, représenté par une variable N_{CK}, est représentatif, en fin de conversion, de la température selon une loi de correspondance linéaire. Les paramètres de cette loi sont ajustés en présélectionnant le compteur 932 à une valeur -Nₑₓ avant la première phase de conversion, puis à une valeur -N₀ avant la deuxième phase de conversion, ces deux valeurs -Nₑₓ et -N₀ étant mémorisées dans la mémoire 935.

On ne rentrera pas plus en détails dans l'explication du principe de conversion double rampe du convertisseur analogique-numérique 93, des explications détaillées étant fournies dans le brevet EP 0 406 174 susmentionné.

On mentionnera simplement qu'au terme de la conversion, la contenu N_{CK} du compteur 932 est représentatif de la température et équivaut à :${N}_{CK} \left(T\right) = {N}_{ex} . {F}_{T} / {F}_{réf} - {N}_{0}$

Cette valeur N_{CK} est adaptée et transmise sous la forme de la grandeur numérique N_{T}, via le circuit d'interface 936, dans le circuit diviseur de fréquence 72 du circuit d'asservissement 7 de manière à permettre l'ajustement du facteur d'inhibition du circuit diviseur de fréquence 72.

Le circuit de compensation thermique 9 venant d'être décrit est enclenché périodiquement, par exemple toutes les 8 minutes, pour une durée déterminée afin de produire la valeur N_{T} représentative de la compensation thermique du quartz.

L'enclenchement de ce circuit de compensation thermique 9 engendre une chute de potentiel ΔV substantielle aux bornes du circuit de redressement 5 qui peut avoir pour conséquence un arrêt de fonctionnement du circuit d'asservissement 7 n'étant plus suffisamment alimenté.

La tension continue Ua délivrée aux bornes du circuit de redressement doit ainsi être suffisante pour assurer à la fois le maintien de l'alimentation du circuit d'asservissement 7 et permettre la mesure de compensation thermique au moyen du circuit de compensation thermique 9.

En d'autres termes, les conditions suivantes doivent être satisfaites :
(i) une réserve de charge dans la capacité du circuit de redressement doit être constituée de manière à permettre la mesure de compensation thermique, et
(ii) la chute de potentiel ΔV aux bornes du circuit de redressement au terme de la mesure de compensation thermique ne doit pas conduire à l'arrêt du circuit d'asservissement.

Selon la présente invention, la pièce d'horlogerie est ainsi agencée de manière à produire, en vue de la mesure de compensation thermique, une augmentation de la tension continue Ua permettant aux circuits d'asservissement 7 et de compensation thermique 9 de fonctionner correctement.

Afin de produire cette augmentation, il est ainsi proposé, selon la présente invention, de laisser la génératrice libre, c'est-à-dire sans freinage, peu avant et pendant la mesure de compensation thermique, afin de permettre une augmentation de la vitesse de la génératrice et, en conséquence, une augmentation de la tension continue Ua dans des proportions suffisantes pour assurer une alimentation correcte du circuit d'asservissement 7 malgré la chute de potentiel ΔV engendrée au terme de la mesure de compensation thermique.

La figure 3 présente de manière schématique une illustration de l'évolution de cette tension continue Ua peu avant, pendant et peu après la mesure de compensation thermique.

En fonctionnement normal, c'est-à-dire lorsque la génératrice tourne à sa vitesse nominale ou vitesse de consigne Vc, la tension continue délivrée par le circuit de redressement est à un niveau Ua₁. Cette tension Ua₁, ou tension nominale, est typiquement de l'ordre de 1,3 V.

Dans ce mode de fonctionnement, la pièce d'horlogerie est régulée normalement selon le principe décrit en préambule. Le niveau Uaₘᵢₙ indiqué en traits mixtes indique le niveau minimum d'alimentation au dessous duquel le circuit d'asservissement n'est plus correctement alimenté. Pratiquement, ce niveau minimum d'alimentation Uaₘᵢₙ est de l'ordre de 1 V.

En pratique, le circuit de compensation thermique 9 consomme typiquement 10 µA pendant une durée d'environ 450 ms (t_{CT} dans la figure 3) sous 1,2 V au minimum. Une réserve de charge Q de l'ordre de 4,5 µAs doit ainsi être constituée de manière à permettre la mesure de compensation thermique. La valeur connue de la capacité du circuit de redressement étant typiquement de 10 µF, il s'en suit que l'on peut estimer que la chute de potentiel ΔV à la suite de la mesure de compensation thermique équivaudra à 0,45 V.

On constate donc que la tension redressée Ua doit avoir une valeur minimum de ${Ua}_{min} + ΔV = 1 , 45 V$ au début du fonctionnement du circuit de compensation thermique. La tension nominale Ua₁ étant de 1,3 V, on constate ainsi aisément la difficulté de faire fonctionner le circuit de compensation thermique dans cette pièce d'horlogerie.

Peu avant la mesure de compensation thermique, soit à un instant t₀-τ, la génératrice est ainsi laissée libre et la tension d'alimentation Ua augmente jusqu'à un niveau Ua₂. La période τ correspond au temps nécessaire à la génératrice pour atteindre le niveau de tension Ua₂ désiré à partir du moment t₀ où celle-ci est laissée libre. Pratiquement, on choisira par exemple de laisser la vitesse de la génératrice augmenter de l'ordre de 30%. En conséquence, la tension d'alimentation Ua augmente de sa valeur nominale Ua₁=1,3 V à un niveau Ua₂ égal à 1,69 V environ.

Suite à l'enclenchement du circuit de compensation thermique au temps t₀, la tension d'alimentation Ua descend progressivement pour atteindre, au terme de la mesure de compensation thermique au temps t₀+t_{CT}, le niveau de tension Ua₂-ΔV, soit environ 1,24 V. Une réserve de l'ordre de 0,24 V est ainsi encore disponible et le fonctionnement du circuit d'asservissement est assuré.

Au terme de cette opération, la pièce d'horlogerie retrouve son mode de fonctionnement normal jusqu'à la prochaine mesure de compensation thermique.

Selon la présente invention, la précision de la marche de la pièce d'horlogerie peut ainsi être améliorée par la compensation des variations de température ambiante, tout en assurant que le fonctionnement du circuit d'asservissement ne soit pas compromis.

On comprendra que de nombreuses modifications et/ou améliorations peuvent être apportées à la pièce d'horlogerie selon l'invention sans sortir du cadre de l'invention telle que définie par la revendication 1.

## Revendications

1. Pièce d'horlogerie comportant :
- une source d'énergie mécanique (2),
- des organes d'affichage (6) de l'heure couplés mécaniquement à ladite source d'énergie mécanique (2),
- une génératrice d'énergie électrique (3) couplée également mécaniquement à ladite source d'énergie mécanique (2) et agencée pour délivrer à travers des première et deuxième bornes de sortie (3a, 3b) une tension alternative (Ug),
- un circuit de redressement (5) connecté aux première et deuxième bornes de sortie de ladite génératrice (3) et agencé pour délivrer à travers deux bornes de sortie (5a, 5b) une tension continue (Ua) à partir de ladite tension alternative (Ug), et
- un circuit d'asservissement (7) alimenté par ladite tension continue (Ua) et agencé pour réguler la vitesse de rotation de ladite génératrice (3) à une vitesse de consigne (Vc) déterminée par une indication juste de l'heure courante par lesdits organes d'affichage (6), ce circuit d'asservissement comportant notamment des moyens de référence (71, 72) pilotés par un quartz (8),
ladite pièce d'horlogerie étant **caractérisée en ce qu'**elle comprend en outre
- un circuit de compensation thermique (9) couplé audit circuit d'asservissement (7) et alimenté également par ladite tension continue (Ua), ce circuit de compensation thermique étant destiné à ajuster les moyens de référence (71, 72) dudit circuit d'asservissement (7) de manière à compenser l'influence de la température sur ledit quartz (8),
ledit circuit de compensation thermique (9) étant agencé pour être enclenché périodiquement durant une période déterminée (t_{CT}) la pièce d'horlogerie étant agencée pour libérer ladite génératrice (3) de l'action dudit circuit d'asservissement (7) peu avant et pendant l'enclenchement dudit circuit de compensation thermique (9) de manière à permettre une augmentation de la tension continue (Ua) délivrée par ledit circuit de redressement (5), de sorte que cette augmentation est suffisante pour assurer le fonctionnement dudit circuit d'asservissement (7) durant l'enclenchement dudit circuit de compensation thermique (9).

## Claims

1. Timepiece including:
- a mechanical power source (2),
- time display members (6) mechanically coupled to said mechanical power source (2),
- an electrical power generator (3) also mechanically coupled to said mechanical power source (2) and arranged for delivering an alternating voltage (Ug) through first and second output terminals (3a, 3b),
- a rectifier circuit (5) connected to the first and second output terminals of said generator (3) and arranged for delivering a continuous voltage (Ua) from said alternating voltage (Ug) through two output terminals (5a, 5b), and
- a closed loop circuit (7) powered by said continuous voltage (Ua) and arranged for adjusting the rotational velocity of said generator (3) to a desired velocity (Vc), which is determined by an accurate current time indication by said display members (6), said closed loop circuit including reference means (71, 72) driven by a quartz (8),
said timepiece being **characterized in that** it further includes:
- a thermal compensation circuit (9) coupled to said closed loop circuit (7) and also powered by said continuous voltage (Ua), said thermal compensation circuit being used for adjusting the reference means (71, 72) of said closed loop circuit (7) so as to compensate for the influence of temperature on said quartz (8),
said thermal compensation circuit (9) being arranged to be periodically started for a determined period (t_{CT}), the timepiece being arranged for releasing said generator (3) from the action of said closed loop circuit (7) just before and during the starting of said thermal compensation circuit (9) so as to allow an increase in the continuous voltage (Ua) delivered by said rectifier circuit (5), such that this increase is sufficient to ensure operation of said closed loop circuit (7) during the starting of said thermal compensation circuit (9).

## Patentansprüche

1. Zeitmessgerät mit:
- einer mechanischen Energiequelle (2),
- Zeitanzeigeorganen (6), welche mit besagter mechanischer Energiequelle (2) mechanisch gekoppelt sind,
- einen Generator (3) zur Erzeugung elektrischer Energie, welcher ebenfalls mechanisch mit besagter mechanischer Energiequelle (2) gekoppelt ist und zur Bereitstellung einer Wechselspannung (Ug) über eine erste und zweite Ausgangsklemme (3a, 3b) ausgebildet ist,
- eine Gleichrichterschaltung (5), die mit den ersten und zweiten Ausgangsklemmen des besagten Generators (3) verbunden und ausgehend von besagter Wechselspannung (Ug) zur Bereitstellung einer Gleichspannung (Ua) über zwei Ausgangsklemmen (5a, 5b) ausgebildet ist, und
- eine Steuerschaltung (7), welche mit besagter Gleichspannung (Ua) beaufschlagt ist und zur Regulierung der Umdrehungsgeschwindigkeit des besagten Generators (3) mit einer vorgegebenen Geschwindigkeit (Vc) ausgebildet ist, welche durch die Anzeige der aktuellen Zeit durch besagte Zeitanzeigeorgane (6) bestimmt ist, die Steuerschaltung insbesondere Referenzmittel (71, 72) aufweist, die durch einen Quarz (8) gesteuert werden,
wobei besagtes Zeitmessgerät **dadurch gekennzeichnet ist, dass** es unter anderem aufweist
- eine mit besagter Steuerschaltung (7) gekoppelte thermische Ausgleichsschaltung (9), die ebenfalls mit besagter Gleichspannung (Ua) beaufschlagt ist, wobei die thermische Ausgleichsschaltung zum Justieren der Referenzmittel (71, 72) der besagten Steuerschaltung (7) zum Ausgleich des Einflusses der Temperatur auf besagten Quarz (8) vorgesehen ist,
besagte thermische Ausgleichsschaltung (9) für ein periodisches Einschalten während einer vorgegebenen Zeitdauer (t_{CT}) ausgebildet ist, das Zeitmessgerät zur Freigabe des besagten Generators (3) durch besagte Steuerschaltung kurz vor und während eines Einschalten der besagten thermischen Ausgleichsschaltung (9) derart ausgebildet ist, um eine Erhöhung der von besagter Gleichrichtungsschaltung (5) zur Verfügung gestellten Gleichspannung (Ua) zu ermöglichen, so dass diese Erhöhung zur Sicherstellung des Betriebs der Steuerschaltung (7) während des Einschaltens der besagten thermischen Ausgleichsschaltung (9) ausreichend ist.
